# EUROPÄISCHE PATENTSCHRIFT

(11) **EP 0 131 649 B1**
(45) Veröffentlichungstag und Bekanntmachung des Hinweises auf die Patenterteilung: **07.01.1988**
(21) Anmeldenummer: 83110393.2
(22) Anmeldetag: 19.10.1983
(51) Int. Cl.: B65D 43/10

(54) **Tiefgezogener metallener Behälterdeckel für einen Behälter mit einem Wulst- oder Rollrand**
Metal closure formed by deep-drawing for a container with a curled or beaded mouth
Fermeture métallique formée par étirage pour récipient comportant un bord roulé

(30) Priorität: 14.07.1983 CH 3872/83
(43) Veröffentlichungstag der Anmeldung: 23.01.1985
(73) Patentinhaber: Alcan Rorschach AG, CH-9400 Rorschach (CH)
(72) Erfinder: Zumsteg, Horst, CH-9400 Rorschacherberg (CH)
(74) Vertreter: Blum, Rudolf Emil Ernst

(56) Entgegenhaltungen:
- CH-A- 173 681
- GB-A- 881 225
- US-A- 1 610 188
- US-A- 1 724 117

## Beschreibung

Die Erfindung betrifft einen tiefgezogenen metallenen Behälterdeckel für einen Behälter mit einem Wulst- oder Rollrand, welcher Deckel einen Boden und einen umlaufenden, vom Boden abstehenden Rand aufweist, der in einem Rollrand endet, welcher umlaufende Rand mindestens einen gegen das Deckelinnere hin verformten Wandabschnitt aufweist, welcher eine den Wulst- oder Rollrand eines Behälters zu umgreifen bestimmte Raste bildet. Ein solcher Deckel ist durch die GB-A 881 225 bekannt.

Der bekannte tiefgezogene Behälterdeckel weist jedoch keine Wegreisslasche auf, die zudem nicht über die Kanten des Deckels hinausragt und einen Druckausgleich zwischen dem Behälterinnerenraum und der Umgebung zuliesse.

Ziel der Erfindung ist einen tiefgezogenen metallenen Behälterdeckel für einen Behälter mit einem Wulst- oder Rollrand zu zeigen, der eine nicht über seine Kontur hinausragende Wegreisslasche aufweist, einen Druckausgleich zulässt und welcher Deckel ausschliesslich tiefgezogen ist.

Die Erfindung, wie sie im Anspruch 1 gekennzeichnet ist, löst die Aufgabe, einen Behälterdekkel für einen Behälter mit einem Wulst- oder Rollrand zu schaffen, der eine Wegreisslasche aufweist, die mit der Aussenkontur des Behälterbodens fluchtet, und der im umlaufenden Rand mindestens einen gegen das Deckelinnere verformten Wandabschnitt aufweist.

Die durch die Erfindung erreichten Vorteile sind im wesentlichen darin zu sehen, dass ein tiefgezogener Deckel für einen Behälter mit einem Rollrand geschaffen ist, der sich einfach vom Behälter entfernen lässt und unabhängig vom Werkstoff des jeweiligen Behälters ist, und der einen nicht über die Kontur abstehende Wegreisslasche aufweist, so dass ein einfaches Stapeln ermöglicht ist und keine Gefahr des Verfangens der Wegreisslasche besteht, wobei der Inhalt eines damit verschlossenen Behälters ohne weiteres erhitzt werden kann.

Weitere Ausgestaltungen der Erfindung sind in den Ansprüchen 2 bis 7 enthalten.

Im folgenden wird die Erfindung anhand von lediglich einen Ausführungsweg darstellenden Zeichnung näher erläutert.
Fig. 1 eine Aufsicht auf einen tiefgezogenen metallenen Behälterdeckel,
Fig. 2 einen Schnitt entlang der Linie 11-11 der Fig.1,
Fig.3 einen Schnitt gleich demjenigen der Fig. 2 einer alternativen Ausführung und
Fig. 4 einen Schnitt entlang der Linie IV-IV der Fig.1.

Die in der Fig. 1 gezeigte Ausführung des Behälterdeckels ist zur Verwendung mit einem einen Wulst- oder Rollrand aufweisenden Behälter bestimmt, der seinerseits aus einem Metall oder beispielsweise Porzellan hergestellt ist. Solche Behälter gelangen beispielsweise im Luftverkehr zum Einsatz, wobei der Inhalt des Behälters in der Bordküche zum Verzehr erwärmt wird.

Der Behälterdeckel ist ein beispielsweise aus Aluminium oder einer Aluminiumlegierung tiefgezogener Gegenstand.

Der Deckel weist einen weitgehend ebenflächigen Boden 3 auf. Dieser Boden 3 ist einstückig mit einer Wegreisslasche 4 ausgebildet. Mittels dieser Wegreisslasche 4 lässt sich der Deckel vom Behälter wegreissen. Vom Boden 3 des Dekkels steht der umlaufende Rand 5 ab, welcher in einem Rollrand 6 endet, wie dies aus den Figuren 2 und 3 zu entnehmen ist. Offensichtlich kann der Deckel 3 in der Aufsicht die unterschiedlichsten Formen gemäss dem zu verschliessenden Behälter aufweisen. Ebenfalls kann der Rand 5 unterschiedliche Querschnittsformen aufweisen. Die gezeigte Ausführungsform des Behälterdeckels ist entsprechend eines Behälters 1 mit einem Wulstrand 2 ausgebildet, wie in den Fig. 2 und 3 strichliniert angedeutet ist. Der Rand 5 weist mindestens einen gegen das Deckelinnere hin verformten Wandabschnitt 7 auf, wie in den Fig. 2 und 3 angedeutet ist. Dieser verformte Wandabschnitt 7 verläuft in einer ersten Ausführung ununterbrochen entlang des umlaufenden Randes 5. Gemäss einer weiteren Ausführung sind mehrere voneinander getrennte verformte Wandabschnitte 7 vorhanden, welche punktförmige oder linienförmige Verformungen im Rand 5 sein können. In der Fig. 1 ist mit den mehreren Bezugsziffern 7 eine Ausführung dargestellt, die vier verformte Wandabschnitte 7 enthält. Bei der Ausführung nach Fig. 3 ist jeder verformte Wandabschnitt durchbrochen, wobei die Durchbrechung ein in Deckelumfangsrichtung verlaufender Schlitz 10 ist. Damit ergeben sich dem jeweiligen Werkstoff entsprechend nachgiebige, gegen das Deckelinnere schiefwinklig hervorstehende Einrastlappen 8, 9. Je nach gewünschter Ausführung kann nur ein solcher Einrastlappen, bespielsweise der in der Fig. mit 9 bezeichnete, oben gelegene Einrastlappen oder auch zwei solcher Einrastlappen 8, 9 gemäss dem gezeichneten Ausführungsbeispiel vorhanden sein. Weil der Deckel und insbesondere sein Rand 5 nachgiebig ist, kann er beim Verschliessen des Behälters 1 ohne weiteres über dessen Wulst- oder Rollrand übergestülpt werden, wobei die verformten Wandabschnitte 7 bzw. die Einrastlappen unterhalb des Wulstes 2 zu liegen kommen und damit den Dekkel fest mit dem Behälter 1 verbinden.

Der Behälterdeckel ist mit einer Wegreisslasche 4 versehen, die einstückig mit dem Deckelboden 3 ausgebildet ist. Diese Wegreisslasche 4 ist durch einen nicht geradlinig verlaufenden Schlitz 11, siehe hierzu auch Fig. 4, vom restlichen Deckelboden getrennt. Der Schlitz 11 kann aus geradlinigen, jeweils zwischen sich einen Winkel einschliessenden Abschnitten bestehen oder in der gezeigten Ausführung grundlinig, beispielsweise halbkreisförmig, verlaufen. Der Dekkelboden 3 weist nun beim Bereich der Wegreisslasche 4, der in den Fig. 1 und 4 mit der Bezugsziffer 12 angedeutet ist, einen eingebuchteten Bereich auf. Der Zweck dieser Ausbildung wird weiter unten erläutert. Die zwei Enden des etwa halbkreisförmig verlaufenden Schlitzes 11 sind mittels einer Rille 13 miteinander verbunden, welche Rille 13 aus ästhetischen Gründen eine geschlossene, entlang des Behälterrandes verlaufende Figur bildet. Der die zwei Enden des Schlitzes 11 verbindende Abschnitt dieser Rille 13 verläuft etwa geradlinig. Damit ergibt sich einerseits eine genau bestimmte Biegestelle beim Aufklappen der Wegreisslasche zum Abreissen des Dekkels 3 vom Behälter und andererseits ist ein Weiterreissen des Schlitzes 11 durch den Behälterboden 3 gegen dessen äusseren Rand beim Entfernen des Deckels nicht möglich.

Wie insbesondere aus der Fig. 4 hervorgeht, ist der Schlitz 11, der die Wegreisslasche 4 teilweise umgrenzt, in einem Deckelbodenabschnitt 14 ausgebildet, der in einer von der Wegreisslasche 4 weg verlaufenden Richtung gegen den eingebuchteten Bereich 12 des Deckelbodens 3 hin abfallend verläuft. Weiter ist bei der von der Rille 13 entgegengesetzten Seite des Schlitzes 11 ein geradlinig verlaufender Falt 15 im Deckelboden 3 ausgebildet. Von diesem Falt 15 aus verläuft ein Deckelbodenabschnitt 16 (siehe insbesondere Fig.4) gegen den Fusspunktbereich 17 des den Schlitz 11 enthaltenden, ebenfalls abfallenden Deckelbodenabschnittes 14, durch diese beiden abfallenden Deckelbodenabschnitte 14 und 16 ist der eingebuchtete Bereich 12 des Deckelbodens 3 gebildet. Damit fluchtet nun die Aussenseite der Wegreisslasche 4 mit dem nicht verformten Abschnitt des Deckelbodens 3, und der Schlitz 11 ist gegen das Deckelinnere hin versetztangeordnet. Im Gegensatz zu früherenWegreisslaschen steht die Wegreisslasche 4 dieser Ausführung nicht über den Deckelboden 3 hervor. Das bedeutet nun, dass es nicht möglich ist, dass sich die Wegreisslasche 4 in einem Transportbehälter für die vorgekochten Mahlzeiten, z.B. einer Bordküche, oder in der Bordküche selbst beim Wiedererwärmen, irgendwo verfangen und damit den Behälter blockieren kann. Trotzdem ist die Wegreisslasche 4 sehr einfach hochzuklappen, da der oberhalb des Schlitzes 11 verlaufende Abschnitt des abfallenden Deckelbodenabschnittes 14 und offensichtlich der Rand des Schlitzes 11 ohne weiteres mit der Fingerkuppe hochgehoben werden kann. Die gezeigte Anordnung des Schlitzes 11 weist noch eine weitere Funktion auf, indem eine Entlüftung des Behälterinhaltes während des Kochens desselben erfolgen kann, indem irgendwelcher erzeugter Dampf durch den Schlitz ausströmen kann. Damit ist ein Entstehen eines Überdruckes im Behälter während des Erhitzens seines Inhaltes nicht möglich.

Ist die Lasche 4 und die Rille 13 hochgeklappt worden, lässt sich der Deckel 3 ohne weiteres vom Behälter 1 abziehen, indem der Gast den Deckel derart abhebt, dass er zuerst beim Bereich der Lasche 4 vom Wulstrand 2 des Behälters 1 ausrastet und darauf das Wegreissen in Richtung zum diametral, bzw. diagonal entgegengesetzten Eckbereich des Deckels 3 fortführt.

## Patentansprüche

1. Tiefgezogener metallener Behälterdeckel für einen Behälter (1) mit einem Wulst- oder Rollrand (2), welcher Deckel einen Boden (3) und einen umlaufenden, vom Boden (3) abstehenden Rand (5) aufweist, der in einem Rollrand (6) endet, welcher umlaufende Rand (5) mindestens einen gegen das Deckelinnere hin verformten Wandabschnitt (7) aufweist, welcher eine den Wulst- oder Rollrand (2) eines Behälters (1) zu umgreifen bestimmte Raste bildet, dadurch gekennzeichnet, dass ein Umfangsabschnitt einer mit dem Boden einstückig ausgebildeten Wegreisslasche (4) durch einen den Deckel (3) durchsetzenden, nicht geradlinig verlaufenden Schlitz (11) vom restlichen Deckelboden getrennt, und der Deckelboden (3) beim Bereich (12) der Wegreisslasche (4) eingebuchtet ist, dass die Wegreisslasche (4) durch den nicht geradlinig verlaufenden Schlitz (11) und eine die zwei Schlitzenden miteinander verbindende Rille (13) umgrenzt ist und die Aussenseite der Wegreisslasche (4) mit der Aussenseite des nicht verformten Teiles des Deckelbodens (3) fluchtet und der Schlitz (11) in Richtung gegen das Deckelinnere versetzt dazu verläuft.

2. Behälter nach Anspruch 1, dadurch gekennzeichnet, dass der verformte Wandabschnitt (7) ununterbrochen entlang des umlaufenden Randes (5) verläuft.

3. Behälter nach Anspruch 1, dadurch gekennzeichnet, dass der umlaufende Rand (5) mehrere voneinander getrennt angeordnete verformte Wandabschnitte aufweist.

4. Behälterdeckel nach Anspruch 3, dadurch gekennzeichnet, dass die verformten Wandabschnitte (7) jeweils von einem in Deckelumfangsrichtung verlaufenden Schlitz (10) durchbrochen sind, derart, dass jeder verformte Wandabschnitt (7) zwei nachgiebige, gegeneinander gegen das Deckelinnere schiefwinklig hervorstehende Einrastlappen (8,9) aufweist.

5. Behälterdeckel nach Anspruch 4, dadurch gekennzeichnet, dass der nicht geradlinig verlaufende Schlitz (11) in einem in Richtung von der Wegreisslasche (4) gegen den eingebuchteten Bereich (12) des Deckelbodens (3) abfallend verlaufenden Deckelbodenabschnitt (14) ausgebildet ist.

6. Behälterdeckel nach Anspruch 4, dadurch gekennzeichnet, dass bei der der Rille (13) entgegengesetzten Seite des nicht geradlinig verlaufenden Schlitzes (11) ein in einem Abstand vom Schlitz (11) gelegener, langgestreckter Falt (15) im Deckelboden (3) verläuft, von welchem Falt (15) ein Deckelbodenabschnitt (16) schief in Richtung zum Deckelinnern gegen den Fusspunktbereich (17) des abfallenden Deckelbodenabschnittes (14) verläuft und damit den eingebuchteten Bereich (12) des Deckelbodens (3) bildet.

7. Behälterdeckel nach Anspruch 1, dadurch gekennzeichnet, dass er aus Aluminium oder einer Aluminiumlegierung gebildet ist.

## Claims

1. Deep drawn metallic closure for a container (1) having a beaded or curled edge (2), which container includes a floor (3) and a circumferential extending edge (5) projecting from the floor (3) and terminating in a curled edge (6), which circumferentially extending edge (5) includes at least one wall section (7) deformed towards the inside of the closure and which formes a detent intendet to embrace the headed or curled edge (2) of a container (1), characterized in that a section of the circumference of a tear off flap (4) integrally formed with the floor is separated by a not-rectilinearly extending slot (11) which extends through the closure (3) from the remainder of the closure floor, and in that the closure floor (3) is recessed at the area (12) of the tear off flap (4), in that the tear off flap (4) is defined by the nonlinearly extending slot (11) and a groove (13) interconnecting the two ends of the slot and the outer side of the tear off flap (4) is aligned with the outer side of the not deformed part of the closure floor (3) and the seat (11) extends stepped thereto seen in direction towards the inside of the closure.

2. Container in accordance with claim 1, characterized in that the deformed wall section (7) extends uninterruped along the circumferentially extending edge (5).

3. Container in accordance with claim 1, characterized in that the circumferentially extending edge (5) comprises a plurality of deformed wall section arranged separated from each other.

4. Container cover in accordance with claim 3, characterized in that the deformed wall sections (7) are perforated respectively by a slot (10) extending in the cover circumferential direction such that each deformed wall section (7) includes two yielding detent flaps (8, 9) projecting against each other and at an angle towards the inside of the cover.

5. Container cover in accordance with claim 4, characterized in that the not-rectilinearly extending slot (11) is formed in a cover floor section (14) extending downwards inclined in a direction from the tear-off flap (4) towards the recessed area (12) of the floor (3) of the cover.

6. Container cover in accordance with claim 4, characterized in that an elongated fold (15) in the floor (3) of the cover extends at the side of the not - rectilinearly extending slot (11) opposite of the groove (13) and located at a distance from the slot (11), from which slot (15) a cover floor section (16) extends inclined in the direction towards the inside of the cover and the base area (17) of the inclined cover floor section (14) and thus forms the recessed area (12) of the floor (3) of the cover.

7. Container cover in accordance with claim 1, characterized in that it is made of aluminium or an aluminium alloy.

## Revendications

1. Couvercle de récipient métallique, formé par emboutissage profond, pour récipient (1) comportant un bord roulé ou renflé (2), lequel couvercle présente un fond (3) et, partant du fond (3), un bord périphérique (5) qui se termine en un bord roulé (6), lequel bord roulé présente au moins un tronçon de paroi (7) déformé vers l'interieur du couvercle, qui forme un moyen d'accrochage destiné à entourer le bord (2) roulé ou renflé d'un récipient (1), caractérisé en ce qu'un tronçon périphérique d'une bridge à arracher (4), faite d'une pièce avec le fond, est séparé par une fente (11) s'étendant de façon non rectiligne, traversant le couvercle (3), du reste du fond du couvercle, et le fond (3) du couvercle, dans la région (12) de la bride à arracher (4), est renfoncé, en ce que la bride à arracher (4) est limitée par la fente (11) s'étendant de façon non rectiligne et une rigole (13) reliant l'une à l'autre les deux extrémités de la fente, et en ce que la face extérieure de la bride à arracher (4) est de niveau avec la face extérieure de la partie non déformée du fond du couvercle et en ce que la fente (11) s'étend en direction de l'intérieur du couvercle en étant décalée par rapport à celle-ci.

2. Récipient suivant la revendication 1, caractérisé en ce que le tronçon de paroi déformé (7) s'étend de manière ininterrompue le long du bord périphérique (5).

3. Récipient suivant la revendication 1, caractérisé en ce que le bord périphérique (5) comporte plusieurs tronçons de paroi (7) séparés les uns des autres.

4. Couvercle de récipient suivant la revendication 3, caractérisé en ce que les tronçons de paroi déformés (7) sont interrompus chaque fois par une fente (10) s'étendant dans la direction périphérique du couvercle, de telle sorte que chaque tronçon de paroi déformé (7) présente deux pattes d'accrochage (8, 9) élastiques s'avançant l'une vers l'autre obliquement en direction de l'intérieur du couvercle.

5. Couvercle de récipient suivant la revendication 4, caractérisé en ce que la fente non rectiligne (11) est formée dans une partie du fond du couvercle (3) s'étendant en descendant dans la direction de la bride à arracher (4) vers la région renforcée (12) du fond du couvercle (3).

6. Couvercle de récipient suivant la revendication 4, caractérisé en ce que, du côté de la fente non rectiligne (11) opposé à la rigole (13), s'étend un pli (15) allongé, disposé à distance de la fente (11), dans le fond (3) du couvercle, pli (15) à partir duquel une partie (16) du fond du couvercle s'étend obliquement en direction de l'intérieur du couvercle vers la région de pied (17) de la partie descendante (1) du fond du couvercle et forme ainsi la région renforcée du fond du couvercle.

7. Couvercle de récipient suivant la revendication 1, caractérisé en ce qu'il est formé d'aluminium ou d'un alliage d'aluminium.
